# EUROPÄISCHE PATENTSCHRIFT

(11) **EP 3 825 610 B1**
(45) Veröffentlichungstag und Bekanntmachung des Hinweises auf die Patenterteilung: **09.08.2023**
(21) Anmeldenummer: 20206622.1
(22) Anmeldetag: 10.11.2020
(51) Int. Cl.: F23N 1/02, F23N 5/12

(54) **VERFAHREN UND VORRICHTUNG ZUR MESSUNG DES LAMBDA-WERTES IN EINEM FOSSIL BEFEUERTEN BRENNER, INSBESONDERE FÜR EINE HEIZUNGS- UND/ODER BRAUCHWASSERANLAGE**
METHOD AND DEVICE FOR MEASURING THE LAMBDA VALUE IN A FOSSIL-FIRED BURNER, IN PARTICULAR FOR A HEATING AND / OR WATER SYSTEM
PROCÉDÉ ET DISPOSITIF DE MESURE DE LA VALEUR LAMBDA DANS UN BRULEUR À COMBUSTION DES FOSSILES, EN PARTICULIER POUR UNE INSTALLATION DE CHAUFFAGE ET/OU D'EAU SANITAIRE

(30) Priorität: 22.11.2019 DE 102019131577
(43) Veröffentlichungstag der Anmeldung: 26.05.2021
(73) Patentinhaber: Vaillant GmbH, 42859 Remscheid (DE)
(72) Erfinder: Tacke, Julian, 45277 Essen (DE); Grunert, Tim, 42369 Wuppertal (DE); Resch, Sabrina, 53474 Bad Neuenahr-Ahrweiler (DE); Resch, Marvin, 42857 Remscheid (DE); Ant, Philipp, 51063 Köln (DE); Löhr, Christoph, 42657 Solingen (DE); Wodtke, Matthias, 42859 Remscheid (DE); von Camen, Sebastian, 42289 Wuppertal (DE); Baerends, Jens, 42103 Wuppertal (DE); Stursberg, Matthias, 42369 Wuppertal (DE)
(74) Vertreter: Popp, Carsten

(56) Entgegenhaltungen:
- EP-A1- 3 059 496
- EP-B1- 2 466 204
- DE-A1-102017 118 095

## Beschreibung

Die Erfindung betrifft fossil befeuerte Brenner, die Verbrennungsluft zusammen mit Brenngas oder Öl verbrennen, insbesondere zum Betrieb einer Heizungsanlage oder zur Erwärmung von Brauchwasser. Solche Brenner werden aus Sicherheitsgründen sowie aus Gründen der Effizienz und des Umweltschutzes sorgfältig geregelt, wodurch weitgehend eine emissionsarme und vollständige Verbrennung des eingesetzten fossilen Brennstoffs möglich ist. Der wichtigste Wert bei einer Verbrennung ist der Lambda-Wert (auch Luftzahl genannt), der angibt, welches Verhältnis von der Verbrennung zugeführter Luft zu für eine stöchiometrische Verbrennung benötigter Luft in einem Brennraum vorliegt, und so Rückschlüsse auf das Brennstoff-Luft-Gemisch ermöglicht. Der Lambda-Wert wird typischerweise gemessen und durch geeignete Regelungen in einem gewünschten (umweltschonenden und sicheren) Bereich gehalten, insbesondere in einem überstöchiometrischen Bereich (Luftüberschuss) von beispielsweise einem Lambda-Wert zwischen 1,2 und 1,6. Die Regelung kann durch Veränderung der Luftzufuhr und/oder der Brennstoffzufuhr erfolgen.

Die Messung des Lambda-Wertes ist allerdings aus verschiedenen Gründen nicht ganz einfach und wegen der in einem Brennraum herrschenden Bedingungen auch nicht ohne Weiteres über lange Zeiträume stabil und mit wenig Wartung durchzuführen. Es sind aber zahlreiche Verfahren und Vorrichtungen zur Messung des Lambda-Wertes bekannt sowie Verfahren zur Regelung des Lambda-Wertes eines Brenners und zur wiederkehrenden Kalibrierung von Messsystemen.

Besonders häufig wird zur Messung des Lambda-Wertes bei Brennern die Ionisation in einem Flammenbereich gemessen. Durch die hohen Temperaturen in einem Flammenbereich werden Atome und Moleküle ionisiert, so dass der Flammenbereich elektrisch leitfähig wird, und zwar unterschiedlich gut bei unterschiedlichen Lambda-Werten. Ein typisches lonisationsmessgerät weist eine lonisationselektrode im Flammenbereich auf und eine Gegenelektrode (meist Teile der metallischen Struktur zur Verteilung von Brennstoff in einem Brennraum) auf, an welche mittels einer Spannungsquelle eine elektrische Spannung angelegt wird. Bei Vorliegen einer Flamme fließt abhängig von dem elektrischen Widerstand im Flammenbereich (dem Flammenwiderstand) ein elektrischer Strom, der gemessen werden kann. Dieser Strom oder daraus abgeleitete lonisationssignale können nach geeigneter Kalibrierung in einen Lambda-Wert umgerechnet und zur Regelung des Brenners eingesetzt werden. Allerdings wird der gemessene lonisationsstrom nicht nur durch den Lambda-Wert beeinflusst, sondern auch durch einen sogenannten Oxidschichtwiderstand der lonisationselektrode. Dieser verändert sich nämlich durch Oxidation und andere Einflüsse im Laufe der Zeit, so dass immer wieder eine Nachkalibrierung des Messsystems durchgeführt werden muss, um eine Veränderung des Flammenwiderstandes von einer Änderung des Oxidschichtwiderstandes trennen zu können.

Aus der EP 3 059 496 A1 ist ein lonisationsmessgerät für einen Gasbrenner bekannt, bei dem eine Elektrode in einem Flammenbereich eines Brenners als lonisationselektrode und als Teil einer thermoelektrischen Temperaturmessung dient. Über den Zustand der Elektrode selbst können dabei aber wenig Informationen gewonnen werden.

Aus der DE 10 2017 118 095 A1 ist eine Anordnung bekannt, bei der ein Glühzünder im Flammenbereich eines Brenners auch als lonisationselektrode eingesetzt werden kann. Auch mit dieser Anordnung können aber kaum Aussagen über den Zustand der Elektrode selbst gewonnen werden.

Aus der EP 2 466 204 B1 ist beispielsweise ein lonisationsmessgerät bekannt, welches immer wieder durch systematische Veränderung des Lambda-Wertes nachkalibriert wird. Auch andere Verfahren nutzen den Effekt aus, dass sich der Flammenwiderstand oder ein daraus abgeleitetes lonisationssignal mit dem Lambda-Wert meist in charakteristischer Weise verändert, der Oxidschichtwiderstand jedoch nicht oder vernachlässigbar wenig. Man kann daher durch Variation des Lambda-Wertes im Betrieb (meist bei konstanter Leistung des Brenners) eine Nachkalibrierung vornehmen, durch die Änderungen des Oxidschichtwiderstandes kompensiert werden. Eine solche Nachkalibrierung ist auch in der EP 3 045 816 B1 beschrieben. Die Nachkalibrierung erfolgt bei konstanter Leistung und dauert einige Sekunden, so dass das ganze System während dieser Zeit nicht auf Anforderungen zur Leistungsänderung reagieren kann, was Nachteile mit sich bringen kann. Außerdem funktionieren die beschriebenen Verfahren zur Nachkalibrierung nur, wenn sich das lonisationssignal tatsächlich in charakteristischer Weise mit dem Lambda-Wert verändert, insbesondere ein definiertes Maximum, Minimum oder eine auffindbare Schwelle aufweist, was von der Bauart des Brenners abhängt und nicht immer gewährleistet ist.

Andere Systeme basieren darauf, die Massenströme von Brenngas/Öl und Verbrennungsluft genau zu bestimmen bzw. einzustellen. Solche Systeme erreichen aber keine hohe Genauigkeit oder sind sehr aufwändig. Außerdem unterliegen auch sie einer zeitlichen Drift.

Aufgabe der vorliegenden Erfindung ist es, ein Verfahren und eine Vorrichtung sowie ein Computerprogrammprodukt zur Messung des Lambda-Wertes bereitzustellen, die die beschriebenen Nachteile vermeiden. Insbesondere soll auch eine Nachkalibrierung unnötig oder in so kurzer Zeit möglich sein, dass keine oder nur vernachlässigbare Einschränkungen in der Verfügbarkeit des Systems für Leistungsänderungen hingenommen werden müssen. Es soll mit einfachen Mitteln möglich gemacht werden, den Flammenwiderstand zu messen und Änderungen des Oxidschichtwiderstandes davon getrennt zu ermitteln. Insbesondere soll dabei auch ein alternatives Verfahren zur Bestimmung des Lambda-Wertes angegeben werden, welcher auch selbst direkt als Soll-Wert einer Regelung eines Brenners eingesetzt werden kann.

Diese Aufgaben werden gelöst durch ein Verfahren nach dem Anspruch 1, eine Vorrichtung nach dem Anspruch 7 und ein Computerprogrammprodukt nach dem Anspruch 12. Vorteilhafte Ausgestaltungen sind in den jeweils abhängigen Ansprüchen angegeben.

Ein hierfür geeignetes Verfahren betrifft die Messung des Lambda-Wertes in einer mit gasförmigem oder flüssigem Brennstoff betriebenen Brennkammer eines Brenners, wobei in einem Flammenbereich, der sich innerhalb der Brennkammer des Brenners bildet, mittels einer lonisationselektrode, einer Gegenelektrode und einer Spannungsquelle ein Ionisationsstrom in einem Gesamtstromkreis erzeugt wird, wobei weiter bei einer konstanten Leistung des Brenners der lonisationsstrom für mindestens zwei unterschiedliche an die Ionisationselektrode angelegte Spannungen gemessen und daraus jeweils der Gesamtwiderstand des Gesamtstromkreises bestimmt wird und wobei aus den bestimmten Gesamtwiderständen anhand von Kalibrierkurven oder Kalibrierdaten der Lambda-Wert ermittelt wird.

Es hat sich gezeigt, dass der Flammenwiderstand im Flammenbereich in einem Brenner in ganz besonderer Weise bei konstanter Leistung von der angelegten Spannung und dem Lambda-Wert abhängt. Dieser Zusammenhang ist in Fig. 1 als Diagramm dargestellt. Vereinfacht ausgedrückt steigt in einem gewissen Spannungsbereich, z. B. zwischen 100 und 400 V [Volt], der Flammenwiderstand RF etwa linear mit der Ionisationsspannung U an, jedoch mit unterschiedlicher Steigung für unterschiedliche Lambda-Werte, z. B. zwischen Lambda 1,1 bis 1,6. Man kann daher aus der Differenz von zwei Flammenwiderständen bei zwei definierten unterschiedlichen Spannungen (entspricht der Steigung) direkt den Lambda-Wert ermitteln. Die Messung wird genauer, wenn man sie bei mehr unterschiedlichen Spannungen durchführt. Das Prinzip funktioniert auch bei nicht (ganz) linearen Zusammenhängen, wenn die Funktionen sich nur genügend in Steigung, Krümmung oder anderen Eigenschaften in Abhängigkeit vom Lambda-Wert unterscheiden. Durch Vergleich mit Kalibrierkurven oder Kalibrierdaten lässt sich aus mindestens zwei gemessenen Flammenwiderständen immer ein Lambda-Wert zuordnen. Da zwei Messungen bei unterschiedlichen Spannungen innerhalb sehr kurzer Zeit durchgeführt werden können, typischerweise in weniger als 0,1 bis 1 s [Sekunde], ist für diese Messung praktisch keine Einschränkung beim Betrieb des Brenners erforderlich. Die Messung kann häufig oder quasi dauerhaft durchgeführt werden, und ist dadurch schnell und sehr robust gegenüber Störeinflüssen.

Wenn an die lonisationselektrode eine Wechselspannung angelegt wird, was bei typischen lonisationsmessungen der Fall ist, und wenn die Wechselspannung und der jeweils zugehörige lonisationsstrom mit einer so hohen zeitlichen Auflösung gemessen werden, dass daraus der Gesamtwiderstand des Gesamtstromkreises für mindestens zwei unterschiedliche Spannungen bestimmt werden kann, ist die beschriebene Messung schon innerhalb einer halben Periode der Wechselspannung möglich.

Vorzugsweise wird die zeitliche Auflösung so hoch gewählt, dass bei einer vorgegebenen Frequenz des Wechselstromes eine quasi kontinuierliche Messung von Spannung U und zugehörigem lonisationsstrom I durchgeführt wird. Der gemessene lonisationsstrom I ist dann ein Wechselstrom, dessen jeweilige Stromstärke den jeweiligen Spannungswerten der Wechselspannung zugeordnet werden kann. Dadurch kann innerhalb kurzer Zeit eine hohe Genauigkeit der Messung erreicht werden.

Nach dem Ohm'schen Gesetz R = U / I kann der Gesamtwiderstand R in dem Gesamtstromkreis für jedes Messwerte-Paar aus Spannung und Strom berechnet werden. Durch Bildung einer Differenz R2 - R1 von jeweils zwei Gesamtwiderständen R1 und R2 bei zwei unterschiedlichen Spannungen U1 und U2 können alle (nicht spannungsabhängigen) Widerstände im Gesamtstromkreis außer einem Flammenwiderstand RF eliminiert werden, wobei aus der Differenz R2 - R1 und den beiden unterschiedlichen Spannungen U1 und U2 anhand von Kalibrierkurven oder Kalibrierdaten direkt der Lambda-Wert ermittelt wird. Das Diagramm in Fig. 1 veranschaulicht einen Satz von Kalibrierkurven (für eine bestimmte konstante Leistung des Brenners), mit denen dies durchgeführt werden kann.

Bevorzugt werden die Messungen des Gesamtwiderstandes R bei drei oder mehr unterschiedlichen Spannungen U oder quasi-kontinuierlich durchgeführt und die Messdaten anhand von Kalibrierkurven oder Kalibrierdaten in einen Lambda-Wert umgerechnet. Das erhöht die Genauigkeit der Messung.

Unter der Voraussetzung (die im Allgemeinen zutrifft) , dass der Gesamtstromkreis einen im Wesentlichen vernachlässigbaren oder konstanten Widerstand der Stromquelle und aller metallischen Verbindungen aufweist, wird aus einem zeitlichen Verhalten einer Differenz zwischen dem Gesamtwiderstand R und dem Flammenwiderstand RF auf eine Veränderung eines Oxidschichtwiderstandes RO der lonisationselektrode und damit deren Alterung geschlossen. Diese bevorzugte Anwendung des Verfahrens erlaubt es, den sich im Laufe der Zeit ändernden Oxidschichtwiderstand RO zu messen, was einen Rückschluss auf den Zustand der lonisationselektrode erlaubt. So kann z. B. festgestellt werden, wann eine Wartung des Brenners erforderlich ist. Außerdem kann der Oxidschichtwiderstand RO an einen Regelkreis weitergegeben und dort als Störfaktor aus der Regelung eliminiert werden.

Weiter wird auch eine Vorrichtung zur Messung des Lambda-Wertes in einer mit gasförmigem oder flüssigem Brennstoff betriebenen Brennkammer eines Brenners vorgeschlagen, wobei in einem Flammenbereich eine lonisationselektrode und eine Gegenelektrode (meist der Brenner selbst oder Teile davon) vorhanden sind, die zusammen mit einer Spannungsquelle bei Vorhandensein einer Flamme in dem Flammenbereich einen Gesamtstromkreis bilden, wobei weiter die Spannungsquelle für die Erzeugung von mindestens zwei unterschiedlichen Spannungen eingerichtet ist und wobei die Vorrichtung Einrichtungen zur Messung von Spannung und Strom und eine Auswerteelektronik umfasst, die eingerichtet ist, aus Spannung U und Strom I einen Gesamtwiderstand R zu errechnen und über Kalibrierkurven oder Kalibrierdaten aus mindestens zwei bei konstanter Leistung des Brenners gemessenen Gesamtwiderständen R1 und R2 bei unterschiedlichen Spannungen U1 und U2 den Lambda-Wert und gegebenenfalls einen Oxidschichtwiderstand RO der lonisationselektrode zu ermitteln.

Bevorzugt ist die Spannungsquelle eine Wechselspannungsquelle, und es sind Einrichtungen zur Messung von Spannung U und Strom I mit so hoher zeitlicher Auflösung vorhanden, dass bei einer vorgegebenen Frequenz des Wechselstromes aus Spannung U und Strom I der zu jeder Spannung U gehörige Gesamtwiderstand R des Stromkreises ermittelbar ist. Während bei bekannten lonisationsmessungen mit Wechselstrom der Ionisationsstrom integral über viele Perioden einer Wechselspannung gemittelt und daraus Ionisationssignale nach verschiedenen Methoden abgeleitet werden, ist eine hohe zeitliche Auflösung von Vorteil, um die gewünschten Messungen schnell, insbesondere innerhalb von weniger als einer Sekunde durchführen zu können.

Vorteilhafterweise ist die Auswerteelektronik eingerichtet, aus je mindestens zwei Messwerten von Spannung U und zugehörigem Strom I den Lambda-Wert anhand von Kalibrierkurven oder Kalibrierdaten zu ermitteln. Die Kalibrierdaten sind für einen Brenner charakteristisch und können bevorzugt in einem elektronischen Speicher als Daten oder Kennfelder hinterlegt werden.

Die Auswerteelektronik kann eine Einrichtung zur Differenzbildung von zwei Werten des Gesamtwiderstandes R bei unterschiedlichen Spannungen U umfassen, wodurch der Gesamtwiderstand R in einen Flammenwiderstand RF und einen Oxidschichtwiderstand RO zerlegbar ist.

Bevorzugt ist die Regelung eines Brenners, wobei ein Regelkreis vorhanden ist, der den von der Auswerteelektronik bestimmten Lambda-Wert als Ist-Wert auf einen vorgebbaren Soll-Wert regelt oder der den von der Auswerteelektronik bestimmten Lambda-Wert und/oder den Oxidschichtwiderstand zur Kalibrierung eines anderen Messsystems nutzt. Die Erfindung erlaubt eine ganz neue Art der Messung und direkten Regelung des Lambda-Wertes eines Brenners, kann aber auch dazu genutzt werden, andere Regelungssysteme von Zeit zu Zeit nachzukalibrieren.

Auch ein entsprechendes Computerprogrammprodukt wird von der Erfindung umfasst.

Einzelheiten der Erfindung und ihrer theoretischen Grundlagen werden im Folgenden anhand der Zeichnung näher erläutert. Die Erfindung ist jedoch nicht auf das gewählte Ausführungsbeispiel beschränkt, sondern kann auch in anderem Zusammenhang genutzt werden. Die beschriebenen Funktionen können einzeln oder in technisch sinnvollen Kombinationen genutzt werden.

### Es stellen schematisch dar:

Figur 1: ein Diagramm zur Veranschaulichung der Grundlagen für die vorliegende Erfindung; und
Figur 2: eine Vorrichtung zur Durchführung eines Verfahrens zur Messung der Ionisation in einem Flammenbereich eines Brenners.

Figur 1 zeigt ein Diagramm, welches die Grundlage der vorliegenden Erfindung veranschaulicht. Wie sich bei Versuchen und Messungen herausgestellt hat, ist der Flammenwiderstand RF in einem Flammenbereich 2 einer Brennkammer eines Brenners 1 bei konstanter Leistung des Brenners in charakteristischer Weise sowohl von dem Lambda-Wert bei der Verbrennung als auch von der Spannung U abhängig, die zur Erzeugung eines Ionisationsstromes I im Flammenbereich 2 eingesetzt wird. Der Flammenwiderstand RF ist nicht konstant, sondern steigt mit zunehmender Spannung U, zumindest in einem bestimmten Spannungsbereich von beispielsweise 100 bis 400 V, nahezu linear oder jedenfalls stetig an, wobei aber die Steigung zusätzlich vom Lambda-Wert abhängt. In dem Diagramm ist die Spannung U auf der X-Achse aufgetragen und der Gesamtwiderstand R (der im Bereich von einigen MegaOhm liegt) auf der Y-Achse, und zwar für verschiedene Lambda-Werte zwischen 1,1 und 1,6. Man sieht, dass schon die Messung von zwei Widerständen R (deren Differenz man bilden kann) bei unterschiedlichen Spannungen U1, U2 eine eindeutige Aussage zulässt, welcher Lambda-Wert bei den Messungen vorgelegen hat. Der Gesamtwiderstand R setzt sich (bei als vernachlässigbar und/oder als konstant angenommenen anderen Widerständen im Gesamtstromkreis) additiv aus einem Flammenwiderstand RF und dem Oxidschichtwiderstand RO (der sich im Allgemeinen langsam mit der Zeit in nicht genau vorhersehbarer Weise ändert), so dass eine Messung bzw. Berechnung des Gesamtwiderstandes R bei nur einer Spannung U noch keine verwertbare Information liefert, da nicht bekannt ist, welcher Anteil des Gesamtwiderstandes R auf den Flammenwiderstand RF entfällt. Schon durch zwei Messungen bei unterschiedlichen Spannungen U1, U2 (und natürlich mit höherer Genauigkeit durch mehr Messungen bei weiteren Spannungen) können jedoch der Lambda-Wert und der Flammenwiderstand RF (und damit natürlich auch der Oxidschichtwiderstand RO) anhand von Kalibrierdaten (wie sie in Fig. 1 dargestellt sind) ermittelt werden. Vereinfacht ausgedrückt kann man aus zwei Messwertpaaren den Achsabschnitt einer Geraden und deren Steigung bestimmen, was hier dem Oxidschichtwiderstand RO und dem Lambda-Wert entsprechen würde.

Figur 2 veranschaulicht schematisch, wie sich in einer Brennkammer eines Brenners 1 (hier wird ein Gasbrenner als Beispiel benutzt, jedoch gelten die Ausführungen auch für Ölbrenner) beim Betrieb ein Flammenbereich 2 ausbildet, in dem ein lonisationsstrom I gemessen werden kann. Dazu ragt eine lonisationselektrode 3 in den Flammenbereich 2. Als Gegenelektrode 4 dient typischerweise ein metallisches Bauteil im Bereich des Eintritts von Brenngas und Luft in die Brennkammer. Die Gegenelektrode 4 ist meist elektronisch mit Masse verbunden. Ionisationselektrode 3 und Gegenelektrode 4 sind mit einer Spannungsquelle 5 verbunden, die im vorliegenden Beispiel einen Wechselstrom liefert, so dass ein lonenstrom I durch den Flammenbereich 2 fließt. Die Stärke dieses lonenstroms ist von der Spannung U der Spannungsquelle 5, von einem Flammenwiderstand RF im Flammenbereich 2 und dem Oxidschichtwiderstand RO einer Oxidschicht 8 auf der lonisationselektrode 3 abhängig. Erfindungsgemäß wird der lonisationsstrom mittels eines Strommessers 7 gemessen. Die Spannung der Spannungsquelle 5 wird mittels eines Spannungsmessers 6 gemessen, wobei der lonisationsstrom bei mindestens zwei unterschiedlichen Spannungen U1, U2 gemessen wird. Das kann entweder dadurch geschehen, dass die Spannungsquelle 5 wechselnd mit verschiedenen Spannungen betrieben wird, oder dadurch, dass bei Verwendung von Wechselstrom Strom I und Spannung U mit hoher zeitlicher Auflösung gemessen werden, so dass die sich periodisch ändernde Spannung U des Wechselstroms zu mehreren Strommessungen bei unterschiedlichen Spannungen genutzt werden kann. Das Messprinzip funktioniert für jede Stromquelle mit veränderbarer oder sich periodisch ändernder Spannung. Das Messsignal des Strommessers 7 wird über eine erste Signalleitung 9 zu einer Auswerteelektronik 11 übertragen, das Messsignal des Spannungsmessers 6 mittels einer zweiten Signalleitung 10.

Nach dem Stand der Technik wird die Spannungsquelle 5 mit einer konstanten effektiven Wechselspannung betrieben und das Signal des Strommessers 7 (wie durch einen Pfeil in der Auswerteelektronik 11 angedeutet) an eine Regelelektronik 16 übertragen, die aus dem gemessenen lonenstrom I oder daraus abgeleiteten Signalen einen Lambda-Wert bestimmt und mit diesem und anderen Informationen das Gas-Luft-Gemisch regelt. Eine solche Regelung erfolgt typischerweise, indem über eine Stellsignalleitung 14 Befehle an Stellorgane in einem Lufteinlass 12 und/oder Brenngaseinlass 13 gegeben werden, damit immer eine optimale Mischung von Luft und Brenngas zugeführt wird. Die Regelelektronik kann Kalibrierdaten enthalten und konnte bisher in vorgebbaren Abständen Programme wie eingangs beschrieben ausführen, die eine Nachkalibrierung der Regelung zur Folge hatten.

Mit der hier vorgeschlagenen Lösung können auf unterschiedliche Weisen Vorteile erzielt werden. Die Auswerteelektronik 11 kann nämlich aufgrund von zwei oder mehr bei verschiedenen Spannungen U1, U2 (aber bei konstanter Leistung des Brenners) gemessenen Wertepaaren von Strom U und Spannung I anhand von gespeicherten Kalibrierkurven oder Kalibrierdaten den Lambda-Wert direkt bestimmen. Dieser kann daher statt eines bisher auf andere Weise aus dem lonisationsstrom I abgeleiteten Lambda-Wert für die Regelung des Brenners 1 genutzt werden. Sofern man eine bewährte Regelung aber beibehalten will, kann durch die gemäß dem erfindungsgemäßen Verfahren betriebene Auswerteelektronik 11 jederzeit ein Lambda-Wert zur Nachkalibrierung zur Verfügung gestellt werden. Insbesondere kann die Auswerteelektronik 11 wie oben erläutert den Flammenwiderstand RF getrennt vom Oxidschichtwiderstand RO messen, wodurch auch eine Information über den Zustand der lonisationselektrode 3 und deren Oxidschichtwiderstand RO verfügbar wird. Die Messung des Lambda-Wertes bzw. des Oxidschichtwiderstandes RO dauert nur so lange wie die Einstellung von zwei unterschiedlichen Spannungen an der Spannungsquelle 5 bzw. weniger als eine Periode eines Wechselstromes, wenn eine genügend hohe zeitliche Auflösung der Messungen erreicht wird. Dies erlaubt eine präzisere Regelung mit bekannten Regelungen, ohne dass diese für eine Nachkalibrierung bestimmte Prozeduren durchlaufen müssen, die die Verfügbarkeit für Leistungsänderungen reduzieren. Mittels einer Datenleitung 15 können die von der Regelelektronik 16 benötigten Daten aus der Auswerteelektronik 11 übertragen werden. In der Praxis werden Auswerteelektronik 11 und Regelelektronik 16 in den meisten Fällen als gemeinsames Elektronikmodul mit einem Mikroprozessor ausgebildet sein.

Die vorliegende Erfindung eignet sich für den Einsatz bei allen mit Öl oder Brenngas betriebenen Brennern, insbesondere für Heizungsanlagen und/oder Brauchwassererwärmung, und erlaubt eine hohe Verfügbarkeit für Leistungsänderungen bei langfristig präziser Regelung des Lambda-Wertes bei der Verbrennung. Die Änderung des Oxidschichtwiderstandes einer lonisationselektrode kann dabei vollständig kompensiert werden und eine Aussage über den Zustand der lonisationselektrode ist möglich.

### Bezugszeichenliste

- 1: Brennkammer eines Brenners
- 2: Flammenbereich
- 3: lonisationselektrode
- 4: Gegenelektrode (Masse)
- 5: Spannungsquelle
- 6: Spannungsmesser
- 7: Strommesser
- 8: Oxidschicht
- 9: erste Signalleitung
- 10: zweite Signalleitung
- 11: Auswerteelektronik
- 12: Lufteinlass
- 13: Brenngaseinlass
- 14: Stellsignalleitung
- 15: Datenleitung
- 16: Regelelektronik

- U: Spannung (U1, U2)
- I: lonisationsstrom (11, 12)
- R: Gesamtwiderstand
- RF: Flammenwiderstand
- RO: Oxidschichtwiderstand

## Patentansprüche

1. Verfahren zur Messung des Lambda-Wertes in einer mit gasförmigem oder flüssigem Brennstoff betriebenen Brennkammer eines Brenners (1), wobei in einem Flammenbereich (2) mittels einer lonisationselektrode (3), einer Gegenelektrode (4) und einer Spannungsquelle (5) ein lonisationsstrom (I) im Flammenbereich (2) erzeugt wird, wobei weiter bei einer konstanten Leistung der Brennkammer (1) der lonisationsstrom (I) für mindestens zwei unterschiedliche an die lonisationselektrode (3) angelegte Spannungen (U) gemessen und daraus jeweils der Gesamtwiderstand (R) eines Gesamtstromkreises bestimmt wird und wobei aus den bestimmten Gesamtwiderständen (R) anhand von Kalibrierkurven oder Kalibrierdaten der Lambda-Wert ermittelt wird.

2. Verfahren nach Anspruch 1, wobei an die lonisationselektrode (3) eine Wechselspannung (U) angelegt wird und wobei die Wechselspannung (U) und der jeweils zugehörige lonisationsstrom (I) mit einer so hohen zeitlichen Auflösung gemessen werden, dass daraus der Gesamtwiderstand (R) des Gesamtstromkreises für mindestens zwei unterschiedliche Spannungen (U) bestimmt werden kann.

3. Verfahren nach Anspruch 2, wobei die zeitliche Auflösung so hoch gewählt wird, dass bei einer vorgegebenen Frequenz der Wechselspannung eine quasi kontinuierliche Messung von Spannung (U) und zugehörigem lonisationsstrom (I) durchgeführt wird.

4. Verfahren nach einem der Ansprüche 1 bis 3, wobei durch Bildung einer Differenz von jeweils zwei Gesamtwiderständen (R) bei zwei unterschiedlichen Spannungen (U) alle Widerstände im Gesamtstromkreis außer einem Flammenwiderstand (RF) eliminiert werden und wobei aus der Differenz und den beiden unterschiedlichen Spannungen (U) anhand von Kalibrierkurven oder Kalibrierdaten direkt der Lambda-Wert ermittelt wird.

5. Verfahren nach Anspruch 4, wobei Messungen des Gesamtwiderstandes (R) bei drei oder mehr unterschiedlichen Spannungen (U) oder quasi-kontinuierlich durchgeführt werden und die Messdaten anhand von Kalibrierkurven oder Kalibrierdaten in einen Lambda-Wert umgerechnet werden.

6. Verfahren nach einem der Ansprüche 4 oder 5, wobei der Gesamtstromkreis einen im Wesentlichen vernachlässigbaren oder konstanten Widerstand der Stromquelle und aller metallischen Verbindungen aufweist und wobei aus einem zeitlichen Verhalten einer Differenz zwischen dem Gesamtwiderstand (R) und dem Flammenwiderstand (RF) auf eine Veränderung eines Oxidschichtwiderstandes (RO) der lonisationselektrode (3) und damit deren Alterung geschlossen wird.

7. Vorrichtung zur Messung des Lambda-Wertes in einer mit gasförmigem oder flüssigem Brennstoff betriebenen Brennkammer eines Brenners (1), wobei in einem Flammenbereich (2) innerhalb der Brennkammer (1) eine lonisationselektrode (3) und eine Gegenelektrode (4) vorhanden sind, die zusammen mit einer Spannungsquelle (5) bei Vorhandensein einer Flamme in dem Flammenbereich (2) einen Gesamtstromkreis bilden, wobei weiter die Spannungsquelle (5) für die Erzeugung von mindestens zwei unterschiedlichen Spannungen (U) eingerichtet ist und wobei die Vorrichtung Einrichtungen (6, 7) zur Messung von Spannung (U) und Strom (I) und eine Auswerteelektronik (11) umfasst, die eingerichtet ist, aus Spannung (U) und Strom (I) einen Gesamtwiderstand (R) zu errechnen und über Kalibrierkurven oder Kalibrierdaten aus mindestens zwei bei konstanter Leistung des Brenners (1) gemessenen Gesamtwiderständen (R) bei unterschiedlichen Spannungen (U) den Lambda-Wert und gegebenenfalls einen Oxidschichtwiderstand (RO) der lonisationselektrode (3) zu ermitteln.

8. Vorrichtung nach Anspruch 7, wobei die Spannungsquelle (5) eine Wechselspannungsquelle ist und die Einrichtungen (6,7) einen Spannungsmesser (6) sowie einen Strommesser (7) mit so hoher zeitlicher Auflösung aufweisen, dass bei einer vorgegebenen Frequenz der Wechselspannung aus Spannung (U) und Strom (I) der zu jeder Spannung (U) gehörige Gesamtwiderstand (R) des Stromkreises ermittelbar ist.

9. Vorrichtung nach Anspruch 7 oder 8, wobei die Auswerteelektronik (11) eingerichtet ist, aus je mindestens zwei Messwerten von Spannung (U) und zugehörigem Strom (I) den Lambda-Wert anhand von Kalibrierkurven oder Kalibrierdaten zu ermitteln.

10. Vorrichtung nach Anspruch 9, wobei die Auswerteelektronik (11) zur Differenzbildung von zwei Werten des Gesamtwiderstandes bei unterschiedlichen Spannungen ausgestaltet ist, wodurch der Gesamtwiderstand (R) in einen Flammenwiderstand (RF) und einen Oxidschichtwiderstand (RO) zerlegbar ist.

11. Vorrichtung nach einem der Ansprüche 7 bis 10, wobei ein Regelkreis (12, 13, 14, 15, 16) vorhanden ist, der den von der Auswerteelektronik (11) bestimmten Lambda-Wert als Ist-Wert auf einen vorgebbaren Soll-Wert regelt oder der den von der Auswerteelektronik bestimmten Lambda-Wert und/oder den Oxidschichtwiderstand (RO) zur Kalibrierung eines anderen Messsystems nutzt.

12. Computerprogrammprodukt, umfassend Befehle, die bewirken, dass eine mit gasförmigem oder flüssigem Brennstoff betriebene Brennkammer eines Brenners (1), aufweisend eine lonisationselektrode (3), eine Gegenelektrode (4), eine Spannungsquelle (5) für die Erzeugung von mindestens zwei unterschiedlichen Spannungen, und eine Vorrichtung nach Anspruch 7, das Verfahren nach Anspruch 1 ausführt, wenn die Befehle in der Auswertelektronik (11) der Vorrichtung ausgeführt werden.

## Claims

1. Method for measuring the lambda value in a combustion chamber of a burner (1) operated with gaseous or liquid fuel, wherein in a flame region (2) an ionisation flow (I) is generated in the flame region (2) by means of an ionisation electrode (3), a counter electrode (4) and a voltage source (5), wherein further in the case of a constant performance of the combustion chamber (1) the ionisation flow (I) is measured for at least two different voltages (U) applied to the ionisation electrode (3) and therefrom in each case the total resistance (R) of a total circuit is determined and wherein on the basis of calibration curves or calibration data the lambda value is determined from the specified total resistances (R).

2. Method according to claim 1, wherein an alternating voltage (U) is applied to the ionisation electrode (3) and wherein the alternating voltage (U) and the respectively associated ionisation flow (I) is measured with a temporal resolution which is so high that the total resistance (R) of the total circuit can be determined therefrom for at least two different voltages (U).

3. Method according to claim 2, wherein the temporal resolution selected to be so high that in the case of a predetermined frequency of the alternating voltage a virtually continuous measurement of voltage (U) and associated ionisation flow (I) is carried out.

4. Method according to any of claims 1 to 3, wherein by means of the formation of a difference of in each case two total resistances (R) in the case of two different voltages (U) all resistances in the total circuit apart from a flame resistance (RF) are eliminated and wherein the lambda value is determined directly from the difference and the two different voltages (U) on the basis of calibration curves or calibration data.

5. Method according to claim 4, wherein measurements of the total resistance (R) are carried out in the case of three or more different voltages (U) or virtually continuously, and the measurement data are converted into a lambda value on the basis of calibration curves or calibration data.

6. Method according to any of claims 4 or 5, wherein the total circuit has a substantially negligible or constant resistance of the current source and all metallic connections, and wherein from a temporal behaviour of a difference between the total resistance (R) and the flame resistance (RF) a change in an oxide layer resistance (RO) of the ionisation electrode (3) and thus its ageing is concluded.

7. Device for measuring the lambda value in a combustion chamber of a burner (1) operated with gaseous or liquid fuel, wherein in a flame region (2) within the combustion chamber (1) an ionisation electrode (3) and a counter electrode (4) are present which, together with a voltage source (5), in the presence of a flame in the flame region (2), form a total circuit, wherein the voltage source (5) is further configured for the generation of at least two different voltages (U) and wherein the device comprises apparatuses (6, 7) for measuring voltage (U) and current (I) and comprises an evaluation electronic system (11) which is configured to calculate a total resistance (R) from voltage (U) and current (I) and by way of calibration curves or calibration data to determine the lambda value and, where appropriate, an oxide layer resistance (RO) of the ionisation electrode (3) from at least two total resistances (R) measured during a constant performance of the burner (1) in the case of different voltages (U).

8. Device according to claim 7, wherein the voltage source (5) is an alternating voltage source and the apparatuses (6, 7) and a voltage meter (6) and a current meter (7) have a temporal resolution which is so high
that in the case of a predetermined frequency of the alternating voltage the total resistance (R) associated to each voltage (U) of the circuit can be determined from voltage (U) and current (I).

9. Device according to claim 7 or 8, wherein the evaluation electronic system (11) is configured to determine the lambda value on the basis of calibration curves or calibration data from in each case at least two measurement values of voltage (U) and associated current (I).

10. Device according to claim 9, wherein the evaluation electronic system (11) is designed to form the difference between two values of the total resistance at different voltages, as a result of which the total resistance (R) can be divided into a flame resistance (RF) and an oxide layer resistance (RO).

11. Device according to any of claims 7 to 10, wherein a regulatory circuit (12, 13, 14, 15, 16) is present which regulates the lambda value determined by the evaluation electronic system (11) as an actual value to a predeterminable target value or which uses the lambda value determined by the evaluation electronic system and/or the oxide layer resistance (RO) for calibrating another measurement system.

12. Computer program product comprising commands which result in a combustion chamber of a burner (1) operated with gaseous or liquid fuel, having an ionisation electrode (3), a counter electrode (4), a voltage source (5) for the generation of at least two different voltages, and a device according to claim 7 carrying out the method according to claim 1 when the commands in the evaluation electronic system (11) of the device are executed.

## Revendications

1. Procédé de mesure de la valeur lambda dans une chambre de combustion d'un brûleur (1) fonctionnant avec un combustible gazeux ou liquide, dans lequel dans une zone de flamme (2) un courant d'ionisation (I) est produit dans la zone de flamme (2) au moyen d'une électrode d'ionisation (3), d'une contre-électrode (4) et d'une source de tension (5), dans lequel en outre, dans le cas d'une puissance constante de la chambre de combustion (1), le courant d'ionisation (I) est mesuré pour au moins deux tensions (U) différentes appliquées à l'électrode d'ionisation (3) et la résistance globale (R) d'un circuit électrique global est déterminée respectivement à partir de là et dans lequel la valeur lambda est déterminée à partir des résistances globales (R) déterminées à l'aide de courbes de calibrage ou de données de calibrage.

2. Procédé selon la revendication 1, dans lequel une tension alternative (U) est appliquée à l'électrode d'ionisation (3) et dans lequel la tension alternative (U) et le courant d'ionisation (I) respectivement associé sont mesurés avec une résolution temporelle qui est si élevée que la résistance globale (R) du circuit électrique global peut être déterminée en conséquence pour au moins deux tensions (U) différentes.

3. Procédé selon la revendication 2, dans lequel la résolution temporelle est choisie suffisamment élevée pour qu'une mesure quasi continue de la tension (U) et du courant d'ionisation (I) correspondant soit effectuée pour une fréquence donnée de la tension alternative.

4. Procédé selon l'une quelconque des revendications 1 à 3, dans lequel, en formant une différence de respectivement deux résistances globales (R) pour deux tensions différentes (U), toutes les résistances dans le circuit électrique global sont éliminées à l'exception d'une résistance à la flamme (RF), et dans lequel la valeur lambda est déterminée directement à partir de la différence et des deux tensions différentes (U) à l'aide de courbes de calibrage ou de données de calibrage.

5. Procédé selon la revendication 4, dans lequel des mesures de la résistance globale (R) sont effectuées en cas de trois ou plus de trois tensions différentes (U) ou de manière quasi-continue et les données de mesure sont converties en une valeur lambda à l'aide de courbes de calibrage ou de données de calibrage.

6. Procédé selon l'une quelconque des revendications 4 ou 5, dans lequel le circuit électrique global présente une résistance sensiblement négligeable ou constante de la source de courant et de tous les composés métalliques, et dans lequel une modification d'une résistance de couche d'oxyde (RO) de l'électrode d'ionisation (3), et donc son vieillissement, est déduite à partir d'un comportement dans le temps d'une différence entre la résistance globale (R) et la résistance à la flamme (RF).

7. Dispositif de mesure de la valeur lambda dans une chambre de combustion d'un brûleur (1) fonctionnant avec un combustible gazeux ou liquide, dans lequel une électrode d'ionisation (3) et une contre-électrode (4) sont présentes dans une zone de flamme (2) à l'intérieur de la chambre de combustion (1), lesquelles forment un circuit électrique global avec une source de tension (5) en présence d'une flamme dans la zone de flamme (2), dans lequel la source de tension (5) est en outre configurée pour générer au moins deux tensions (U) différentes et dans lequel le dispositif comprend des appareils (6, 7) pour la mesure de la tension (U) et du courant (I) et une électronique d'évaluation (11) qui est configurée pour calculer une résistance globale (R) à partir de la tension (U) et du courant (I) et pour déterminer la valeur lambda et éventuellement une résistance de couche d'oxyde (RO) de l'électrode d'ionisation (3) par l'intermédiaire de courbes de calibrage ou de données de calibrage à partir d'au moins deux résistances globales (R) mesurées à puissance constante du brûleur (1) à des tensions (U) différentes.

8. Dispositif selon la revendication 7, dans lequel la source de tension (5) est une source de tension alternative et les appareils (6, 7) présentent un voltmètre (6) ainsi qu'un ampèremètre (7) avec une résolution temporelle qui est si élevée,
que, pour une fréquence prédéfinie de la tension alternative, la résistance globale (R) du circuit électrique correspondant à chaque tension (U) peut être déterminée à partir de la tension (U) et du courant (I).

9. Dispositif selon la revendication 7 ou 8, dans lequel l'électronique d'évaluation (11) est configurée pour déterminer la valeur lambda à l'aide de courbes de calibrage ou de données de calibrage à partir dans chaque cas d'au moins deux valeurs de mesure de la tension (U) et du courant correspondant (I).

10. Dispositif selon la revendication 9, dans lequel l'électronique d'évaluation (11) est conçue pour former la différence de deux valeurs de la résistance globale en cas de tensions différentes, ce qui permet de décomposer la résistance globale (R) en une résistance à la flamme (RF) et une résistance de couche d'oxyde (RO).

11. Dispositif selon l'une quelconque des revendications 7 à 10, dans lequel il existe un circuit de régulation (12, 13, 14, 15, 16) qui régule la valeur lambda déterminée par l'électronique d'évaluation (11) en tant que valeur réelle sur une valeur de consigne pouvant être prédéfinie ou qui utilise la valeur lambda déterminée par l'électronique d'évaluation et/ou la résistance de couche d'oxyde (RO) pour calibrer un autre système de mesure.

12. Produit de programme informatique comprenant des instructions amenant une chambre de combustion d'un brûleur (1) fonctionnant avec un combustible gazeux ou liquide, présentant une électrode d'ionisation (3), une contre-électrode (4), une source de tension (5) pour la génération d'au moins deux tensions différentes, et un dispositif selon la revendication 7, qui exécute le procédé selon la revendication 1 lorsque les instructions sont exécutées dans l'électronique d'évaluation (11) du dispositif.
